# EUROPÄISCHE PATENTANMELDUNG

(11) **EP 1 239 617 A2**
(43) Veröffentlichungstag der Anmeldung: **11.09.2002**
(21) Anmeldenummer: 02003954.1
(22) Anmeldetag: 22.02.2002
(51) Int. Cl.: H04H 1/00

(54) **System und Verfahren zur Verarbeitung von Verkehrsinformationen**

(30) Priorität: 08.03.2001 DE 10111131
(71) Anmelder: Harman/Becker Automotive Systems (Becker Division) GmbH, 76307 Karlsbad (DE)
(72) Erfinder: Hammer, Karl, Dipl.-Ing., 76307 Karlsbad (DE); Lappe, Dirk, Dipl.-Ing., 76228 Karlsruhe (DE)
(74) Vertreter: Patentanwälte Westphal, Mussgnug & Partner

(57) **Zusammenfassung**

Die vorliegende Erfindung betrifft ein System und ein Verfahren zur Verarbeitung von Verkehrsinformationen. Die Erfindung ist dazu ausgelegt, Verkehrsinformationen beliebiger Verkehrsinformationsdienste, d. h. sowohl Sprache als auch digital codierte Daten, auszuwerten, bei Bedarf zu komprimieren und in einem Speicher abzulegen oder zur weiteren Verwendung weiterzuleiten. Auf diese Weise wird mithin ein intelligentes System bereitgestellt, das eine Kombination von sonst unabhängig genutzten Verkehrsinformationsdiensten zulässt. Durch die Kombination dieser unterschiedlichen Verkehrsinformationsdienste lässt sich die Leistungsfähigkeit des gesamten Systems und die Informationssicherheit für den Anwender signifikant steigern.

## Beschreibung

Die vorliegende Erfindung betrifft ein System und ein Verfahren zur Verarbeitung von Verkehrsinformationen.

Ein System zur Verarbeitung von Verkehrsinformationen kann beispielsweise als Rundfunkempfänger ausgebildet sein, der die aus empfangenen Rundfunksignalen abgeleiteten Audiosignale in einer Audioschaltung verarbeitet. Moderne Rundfunkempfänger können aus einem Rundfunksignal RDS- und/oder TMC-Daten ableiten, wobei diese RDS-/TMC-Daten mit dem Rundfunksignal als digital codierte Daten übertragen werden. RDS ist die Abkürzung für Radio-Data-System, TMC steht für Traffic Message Channel (Verkehrsnachrichtenkanal). TMC stellt eine Funktionserweiterung von RDS dar, wobei mit TMC dem Rundfunkhörer die Möglichkeit gegeben wird, im Rundfunkgerät gespeicherte Verkehrsmeldungen beliebig häufig vor oder nach Fahrtantritt abzurufen, Verkehrsmeldungen selektiert nach der gewünschten Fahrtstrecke abzuhören und Verkehrsmeldungen unabhängig von der jeweiligen Landessprache in der eigenen Muttersprache ansagen zu lassen. Derartige Systeme, die solche RDS-/TMC-Daten verarbeiten können, sind vielfach bekannt und bedürfen daher keiner weiteren Erläuterung.

Weiters sind sogenannte Navigations- oder Routenführungssysteme bekannt, bei denen Verkehrsinformationen, wie beispielsweise Straßenkarten, in elektronischer Form im Kraftfahrzeug mitgeführt werden (On-Board Navigationssysteme) oder extern in einer zentralen Datenbank abgespeichert sind und beispielsweise über Funk in das Navigationssystem des Kraftfahrzeuges eingespeist werden (Off-Board Navigationssysteme). Bei solchen Navigationssystemen werden die aktuellen Fahrzeugpositionsdaten häufig mittels GPS (Global Positioning System) ermittelt, um dadurch die gewünschte Fahrzielinformation bzw. optimale Routenplanung bereitzustellen.

Darüber hinaus existieren noch andere Verkehrsinformationsdienste, z. B. Systeme, die dem Anwender Verkehrsinformationen umkreisbezogen, zielgerichtet oder streckenbezogen über GSM (Global System for Mobil Communications) zur Verfügung stellen.

Die Kombination dieser oder zumindest einiger dieser Verkehrsinformationsdienste führt zu einer Redundanz der durch diese Dienste gesammelten Verkehrsinformationen, d. h. verschiedene Verkehrsinformationen sind mehrfach vorhanden. Dies macht jedoch einen deutlich erhöhten Speicheraufwand erforderlich. Darüber hinaus ist es bislang nicht möglich, Sprachinformationen, wie sie bei den obengenannten Rundfunkgeräten beispielsweise bei Verkehrsmeldungen übermittelt werden, in bestehende Navigationssysteme einzubinden und weiterzuverarbeiten.

Der Erfindung liegt daher die Aufgabe zugrunde, ein System und ein Verfahren zur Verarbeitung von Verkehrsinformationen anzugeben, bei dem sich digital codierte sowie gesprochene Verkehrsinformationen verschiedener Verkehrsinformationsdienste miteinander kombiniert lassen.

Die anordnungsbezogene Aufgabe wird erfindungsgemäß durch ein System mit den Merkmalen des Patentanspruchs 1 gelöst, die verfahrensbezogene Aufgabe wird durch ein Verfahren mit den Merkmalen des Patentanspruchs 10 gelöst.

Demgemäss ist ein System zur Verarbeitung von Verkehrsinformationen mit einer Verarbeitungseinrichtung vorgesehen, die eingabeseitig mit einer Mehrzahl von Verkehrsinformationsquellen gekoppelt ist und die dazu ausgelegt ist, Sprachinformationen und/oder digital codierte Verkehrsinformationen der Mehrzahl von Verkehrsinformationsquellen auszuwerten zu verarbeiten und an mindestens eine Ausgabeeinheit weiterzuleiten und/oder in einer mit der Verarbeitungseinrichtung gekoppelten Speichereinrichtung abzulegen.

Ferner ist vorgesehen, ein Verfahren zum Betreiben eines Systems zur Verarbeitung von Verkehrsinformationen mit den folgenden Verfahrensschritten bereitzustellen:
- Sprachinformationen von ersten Verkehrsinformationsquellen und digital codierte Verkehrsinformationen von zweiten Verkehrsinformationsquellen werden in eine Verarbeitungseinrichtung des Systems eingekoppelt;
- die Sprachinformationen und die digital codierten Informationen werden mittels Codec-Schaltungen decodiert und zur weiteren Verarbeitung digital codiert;
- mittels einer Auswerteeinrichtung werden die digital codierten Informationen ausgewertet und weitergeleitet;
- die weitergeleiteten Informationen werden über eine Ausgabeeinrichtungen ausgegeben und/oder in einer Speichereinrichtung abgelegt.

Die Erfindung zeichnet sich dadurch aus, dass Verkehrsinformationen beliebiger Verkehrsinformationsdienste, d. h. sowohl Sprache als auch digital codierte Daten, ausgewertet, bei Bedarf komprimiert und in einem Speicher abgelegt oder zur weiteren Verwendung weitergeleitet werden können. Auf diese Weise wird mithin ein intelligentes System bereitgestellt, das eine Kombination von bislang unabhängig genutzten Verkehrsinformationsdiensten zulässt. Durch die Kombination dieser unterschiedlichen Verkehrsinformationsdienste lässt sich die Leistungsfähigkeit des gesamten Systems und die Informationssicherheit für den Anwender signifikant steigern.

In einer Ausgestaltung weist die Verarbeitungseinrichtung mindestens eine Codec-Schaltung zur Decodierung und Codierung von Sprache und Daten auf. Die Verarbeitungseinrichtung weist ferner typischerweise eine Auswerteeinrichtung zur Auswertung und Verarbeitung der codierten Daten auf.

In einer besonders vorteilhaften Ausbildung der Erfindung ist die mit mindestens einer Codec-Schaltung gekoppelte Speichereinrichtung derart konfiguriert, dass je nach Konfiguration Sprachinformationen, Dateninformationen und Musikinformationen in die Speichereinrichtung schreibbar oder aus ihr herauslesbar sind.

In einer vorteilhaften Ausgestaltung weist der Speicher zumindest zwei Speicherbereiche auf, wobei der erste Speicherbereich zur Ablage von Sprachinformation und die weiteren Speicherbereiche zur Ablage von digital codierten Verkehrsinformationen geeignet sind. Ob und in welche Speicherbereiche Verkehrsinformationen abgelegt werden, wird über eine die Verarbeitungseinrichtung und die Speichereinrichtung ansteuernde Steuereinrichtung gesteuert. Typischerweise ist die Steuereinrichtung als Tuner, als Mikroprozessor, als Mikrocontroller oder ähnliches ausgebildet.

Typischerweise ist mindestens eine der Verkehrsinformationsquellen als Rundfunkempfänger, Mobilfunkempfänger nach dem GSM-, UMTS-, IS95- oder IS136-Standard, DAB-Empfänger, DVB-T-Empfänger, Verkehrsnavigationssystem, RDS-/TMC-Einrichtung (12), GSM-Verkehrsinformationssystem ausgebildet. Typischerweise ist mindestens eine Informationsquelle gleichzeitig als Datensender und als Datenempfänger ausgelegt.

In einer vorteilhaften Weiterbildung des erfindungsgemäßen Verfahrens werden bei der Auswertung der codierten Informationen redundante Verkehrsinformationen vor deren Weiterleitung herausgefiltert. Gleichermaßen ist es auch vorteilhaft, nicht benötigte Verkehrsinformationen vor deren Weiterleitung auszusondern. Besonders vorteilhaft ist es ferner, wenn digital codierte und bereits verarbeitete Daten vor deren Weiterleitung an den Speicher komprimiert werden. Auf diese Weise kann der Speicher effizient genutzt werden.

Besonders vorteilhaft ist es weiters, wenn für den Fall, dass das System in einem Energiesparmodus - beispielsweise einem Sleep-Modus oder Power-down-Modus - betrieben wird, eingehende Verkehrsinformationen dennoch gesammelt werden. Aus diesem Grunde wird der Speicher und die Verarbeitungseinrichtung mittels der Steuereinrichtung derart angesteuert, dass eingekoppelte Verkehrsinformationen direkt in eigens dafür vorgesehene Speicherbereiche des Speichers abgelegt werden. Diese Daten können zu einem späteren Zeitpunkt, in dem das System wieder im Normalbetrieb befindlich ist, von der Verarbeitungseinrichtung verarbeitet werden.

In einer Ausgestaltung der Erfindung ist die Auswerteeinheit bzw. die Verarbeitungseinrichtung programmierbar. Auf diese Weise lässt sich je nach Anwendung ein persönliches Anwenderprofil einstellen. In einer Weiterbildung ist es auch denkbar, dass dieses Anwenderprofil selbstlernend durch Filterung der relevanten Verkehrsinformationsdaten einstellbar ist. Ein solches intelligentes System kann beispielsweise mit einem trainierten neuronalen Netzwerk ausgestattet sein.

In einer weiteren Ausgestaltung der Erfindung lassen sich wichtige Verkehrsinformationsdaten, die von der Verarbeitungseinrichtung bereitgestellt werden, an mindestens ein weiteres System zur Verarbeitung von Verkehrsinformationen und/oder an eine zentrale Vermittlungsstelle weiterleiten. Die Ausgabe dieser Daten kann über gängige Ausgabemedien, z.B. einen Monitor, Lautsprecher, Funk erfolgen.

Weitere vorteilhafte Ausgestaltungen und Weiterbildungen der Erfindung sind den Unteransprüchen der folgenden Beschreibung und der Figur entnehmbar.

Die Erfindung wird nachfolgend anhand des in der einzigen Figur der Zeichnung angegebenen Ausführungsbeispiels näher beschrieben. Die Figur zeigt das Blockschaltbild eines erfindungsgemäßen Systems zur Verarbeitung von Verkehrsinformationen.

In der Figur ist mit 1 das System zur Verarbeitung von Verkehrsinformationen bezeichnet. Dieses System 1 kann Teil eines Navigationssystems oder ein Navigationssystem selbst sein. Das System 1 enthält eine Verarbeitungseinrichtung 2 und eine Speichereinrichtung 3, die miteinander über einen bidirektional betreibbaren Daten/Adressbus 4 miteinander gekoppelt sind. Die Verarbeitungseinrichtung 2 enthält typischerweise eine mitintegrierte Auswerteeinrichtung 5 zur Auswertung der durch die Verarbeitungseinrichtung 2 verarbeiteten Daten und Informationen. Ferner sind drei verschiedene, über Datenleitungen 2a' - 2c' mit der Verarbeitungseinrichtung 2 gekoppelte Codec-Schaltungen 2a - 2c vorgesehen. Die erste Codec-Schaltung 2a (Codier-Decodier-Schaltung) ist im vorliegenden Beispiel dazu ausgelegt, Sprache bzw. Sprachinformationen zu erkennen (decodieren) und digital zu codieren. Solche Spracherkennungseinrichtungen (Speech Recognition) sind in vielen Ausführungsformen bekannt und bedürfen daher keiner näheren Erläuterung. Die zweite Codec-Schaltung 2b ist als sog. Filter-/Format-Converter ausgebildet und dient der Codierung und Decodierung von Daten. Die dritte Codec-Schaltung 2c dient der Weiterverarbeitung von Musik und kann beispielsweise als MP-3-Dekoder ausgebildet sein. Die genannten Codec-Schaltungen 2a - 2c könnten alternativ ebenfalls in der Verarbeitungseinrichtung 2 mitintegriert sein.

Das System 1 weist ferner einen Systemeingang 8 und einen Systemausgang 9 auf.

Über den Systemeingang 8 ist das System 1 mit einer Mehrzahl - im vorliegenden Beispiel vier -Verkehrsinformationsdienste (Verkehrsinformationsquellen) 10 - 13 verbunden, über die der Verarbeitungseinrichtung 2 Verkehrsinformationen zuführbar sind.

Im vorliegenden Ausführungsbeispiel liefert die Verkehrsinformationsquelle 10, die beispielsweise als DAB- oder als DVB-T-Empfänger ausgebildet sein kann, Sprachinformationen zur Weiterverarbeitung in der Verarbeitungseinrichtung 2. Die übrigen drei Verkehrsinformationsquellen 11 - 13 stellen digital codierte Verkehrsinformationen zur Verfügung. Die Verkehrsinformationsquelle 11 ist als gängiges Navigationssystem zur Bereitstellung von Fahrzeugpositionsdaten ausgebildet. Die Verkehrsinformationsquelle 12 ist im vorliegenden Ausführungsbeispiel als Rundfunkempfänger zur Bereitstellung von RDS-/TMC-Verkehrsdaten ausgelegt. Die Verkehrsinformationsquelle 13 ist ein gängiger Mobilfunksender/-empfänger, beispielsweise nach dem GSM-, UMTS-, IS95- oder IS136-Standard. Die Verkehrsinformationsquellen 10, 12 sind unidirektional, die Verkehrsinformationsquellen 11, 13 bidirektional mit der Verarbeitungseinrichtung 2 gekoppelt. Über sämtliche Verkehrsinformationsquellen 10 - 13 lassen sich Daten in die Verarbeitungseinrichtung einkoppeln. Über die Verkehrsinformationsquellen 10, 12, 13 lassen sich zusätzlich Sprachinformationen und über die Verkehrsinformationsquellen 10, 12 Musikdaten in die Verarbeitungseinrichtung 2 einkoppeln.

Der Vollständigkeit sei noch darauf hingewiesen, dass das System 1 nicht ausschließlich mit eben diesen vier Verkehrsinformationsquellen 10 - 13 verbunden sein muss. Vielmehr kann es selbstverständlich auch mit weniger oder mehr als vier Verkehrsinformationsquellen 10 - 13 verbunden sein.

Der Ausgang 9 des Systems 1 ist über Ausgangsleitungen 7 mit der Verarbeitungseinrichtung 2 bzw. der Auswerteeinrichtung 5 verbunden. Über den Ausgang 9 lassen sich die von der Verarbeitungseinrichtung 2 bereitgestellten Verkehrsinformationsdaten an eine oder mehrere Ausgabeeinrichtung 14 - 16 weiterleiten. Die so weitergeleiteten Daten können über einen Monitor 14 oder einen Lautsprecher 15 dem Anwender zur Verfügung gestellt werden oder über eine Sendevorrichtung 16 beispielsweise an weitere Anwender oder eine Zentrale weitergeleitet werden.

Ferner weist das System 1 eine Steuereinrichtung 6 auf, die über Steuerleitungen 6a, 6b die Verarbeitungseinrichtung 2 sowie die Speichereinrichtung 3 ansteuert. Die Steuereinrichtung 6 kann als Tuner, Signalprozessor, Mikroprozessor, Mikrocontroller oder ähnliches ausgebildet sein. Die Speichereinrichtung 3 kann als systeminterner RAM-Speicher (Read-Access-Memory), als ROM-Speicher, als systemexterner Massespeicher oder dergleichen ausgebildet sein.

Nachfolgend wird die Funktionsweise des erfindungsgemäßen Systems 1 näher erläutert:

Den Codec-Schaltungen 2a - 2c werden Sprachinformationen der Verkehrsinformationsquelle 10 zugeführt. Die Codec-Schaltungen 2a - 2c erzeugen daraus digital codierte Verkehrsinformationsdaten, die der Verarbeitungseinrichtung 2 zugeführt werden. Gleichermaßen werden der Verarbeitungseinrichtung 2 weitere digital codierte Verkehrsinformationsdaten über eine oder mehrere der Verkehrsinformationsquellen 11 - 13 zugeführt. Eine Auswerteeinrichtung 5 innerhalb der Verarbeitungseinrichtung 2 wertet all diese digital codierten Daten aus. Dabei werden insbesondere redundante - zum Beispiel doppelt oder mehrfach vorhandene - Verkehrsinformationsdaten herausgefiltert. Die so gewonnenen Daten können zum einen über den Ausgang 9 weitergeleitet werden oder zum anderen über Datenleitungen 4 in der Speichereinrichtung 3 abgelegt werden. Die in der Speichereinrichtung 3 abgelegten Daten können bei Bedarf wieder ausgelesen werden. Besonders vorteilhaft ist es, wenn die zur Speicherung oder Weiterleitung vorgesehenen Daten vor dem Ablegen in der Speichereinrichtung 3 oder vor dem Weiterleiten komprimiert werden. Dies reduziert insbesondere den Speicheraufwand des Systems 1 signifikant.

Für den Fall, dass das System 1 in einem Energiesparmodus - zum Beispiel im Sleep-Modus oder Power-down-Modus - betrieben wird, ist es auch möglich, Sprachdaten und/oder digital codierte Daten, die gerade über die Verkehrsinformationsquellen 10 - 13 in das System 1 eingekoppelt werden aber gerade nicht verarbeitet werden können, ebenfalls in der Speichereinrichtung 3 abzulegen. Dieser Vorgang wird durch die Steuereinrichtung 6 gesteuert. Zu diesem Zwecke ist es vorteilhaft, wenn die Speichereinrichtung 3 ein erstes Speicherteil 3a zur Speicherung von Sprachsegmenten und ein zweites Speicherteil 3b zur Speicherung von digital codierten Verkehrsinformationen aufweist.

Zusammenfassend kann festgestellt werden, dass die Erfindung auf sehr einfache jedoch nicht desto trotz sehr effektive Weise eine flexible eine sehr flexibles System zur Verarbeitung von Verkehrsinformationen bereitstellt. Die Erfindung sei jedoch nicht ausschließlich auf das vorgenannte Ausführungsbeispiel beschränkt. Vielmehr lässt sich die vorliegende Erfindung im Rahmen des fachmännischen Handelns und Wissens in geeigneter Weise in mannigfaltigen Ausführungsformen und Abwandlungen realisieren.

### Bezugszeichenliste

- 1: System zur Verarbeitung von Verkehrsinformationen
- 2: Verarbeitungseinrichtung
- 2a- 2c: Codec-Schaltungen
- 2a' - 2c': Datenleitungen
- 3: Speichereinrichtung
- 3a, 3b: (erster, zweiter) Speicherteil
- 4: Daten-/Adressbus
- 5: Auswerteeinrichtung
- 6: Steuereinrichtung
- 6a, 6b: Steuerleitungen
- 7: Ausgangsleitungen
- 8: Systemeingang
- 9: Systemausgang
- 10 - 13: Verkehrsinformationsquelle/-dienste
- 14 - 16: Ausgabeeinrichtungen

## Patentansprüche

1. System zur Verarbeitung von Verkehrsinformationen,
**dadurch gekennzeichnet,**
**dass** eine Verarbeitungseinrichtung (2) vorgesehen ist, die eingabeseitig mit einer Mehrzahl von Verkehrsinformationsquellen (10 - 13) gekoppelt ist und die dazu ausgelegt ist, Sprachinformationen und/oder digital codierte Verkehrsinformationen der Mehrzahl von Verkehrsinformationsquellen (10 - 13) auszuwerten zu verarbeiten und an mindestens eine Ausgabeeinheit (14 - 16) weiterzuleiten und/oder in einer mit der Verarbeitungseinrichtung (2) gekoppelten Speichereinrichtung (3) abzulegen.

2. System nach Anspruch 1,
**dadurch gekennzeichnet,**
**dass** die Verarbeitungseinrichtung (2)
- mindestens eine Codec-Schaltung (2a-2c) aufweist oder mit diesen gekoppelt ist, die dazu ausgelegt sind, Sprachinformationen von ersten Informationsquellen (11, 12) zu decodieren und für eine Weiterverarbeitung digital zu codieren und Dateninformationen von zweiten Informationsquellen (10 - 13) zu codieren und zu decodieren, und
- mindestens eine Auswerteeinrichtung (5) enthält, die mit der mindestens einen Codec-Schaltung (2a - 2c) gekoppelt ist und die dazu ausgelegt ist, digital codierte Daten der Verkehrsinformationsquellen (10 - 13) auszuwerten und weiter zu verarbeiten.

3. System nach Anspruch 2,
**dadurch gekennzeichnet,**
**dass** die Speichereinrichtung (3) mit mindestens einer Codec-Schaltung (2a - 2c) gekoppelt ist und die Speichereinrichtung (3) derart konfiguriert ist, dass je nach Konfiguration Sprachinformationen und/oder Dateninformationen und/-oder Musikinformationen in die Speichereinrichtung (3) schreibbar und/oder aus der Speichereinrichtung (3) auslesbar sind.

4. System nach einem der vorstehenden Ansprüche,
**dadurch gekennzeichnet,**
**dass** die Verarbeitungseinrichtung (2) mit der Speichereinrichtung (3) gekoppelt ist und die Speichereinrichtung (3) zumindest einen Speicherbereich (3b) aufweist, der zur Speicherung von digital codierten Verkehrsinformationen ausgelegt ist.

5. System nach einem der vorstehenden Ansprüche,
**dadurch gekennzeichnet,**
**dass** eine Steuereinrichtung (6) zur Steuerung der Verarbeitungseinrichtung (2) und/oder der Speichereinrichtung (3) und/oder der Auswerteeinrichtung (5) vorgesehen ist.

6. System nach Anspruch 5,
**dadurch gekennzeichnet,**
**dass** die Steuereinrichtung (6) als Mikroprozessor und/oder als Mikrocontroller und/oder als Tuner ausgebildet ist.

7. System nach einem der vorstehenden Ansprüche,
**dadurch gekennzeichnet,**
**dass** mindestens eine der Verkehrsinformationsquellen (10 - 13) als Rundfunkempfänger und/oder als Mobilfunkempfänger nach dem GSM-, UMTS-, IS95- oder IS136-Standard und/oder als DAB-Empfänger und/oder als DVB-T-Empfänger und/oder als Verkehrsnavigationssystem (11) und/oder als RDS-/TMC-Einrichtung (12) und/oder als GSM-Verkehrsinformationssystem (13) ausgebildet ist.

8. System nach einem der vorstehenden Ansprüche,
**dadurch gekennzeichnet,**
**dass** mindestens eine der Informationsquellen (11, 13) gleichzeitig als Datensender und als Datenempfänger ausgelegt ist.

9. System nach einem der vorstehenden Ansprüche,
**dadurch gekennzeichnet,**
**dass** die Auswerteeinheit (5) und/oder die Verarbeitungseinrichtung (2) programmierbar ist.

10. Verfahren zum Betreiben eines Systems (1) zur Verarbeitung von Verkehrsinformationen mit den folgenden Verfahrensschritten:
- Sprachinformationen von ersten Verkehrsinformationsquellen (10, 12, 13) und digital codierte Verkehrsinformationen von zweiten Verkehrsinformationsquellen (10 - 13) werden in eine Verarbeitungseinrichtung (2) des Systems (1) eingekoppelt;
- die Sprachinformationen und die digital codierten Informationen werden mittels Codec-Schaltungen (2a - 2c) decodiert und zur weiteren Verarbeitung digital codiert;
- mittels einer Auswerteeinrichtung (5) werden die digital codierten Informationen ausgewertet und weitergeleitet;
- die weitergeleiteten Informationen werden über eine Ausgabeeinrichtungen (14 - 16) ausgegeben und/oder in einer Speichereinrichtung (3) abgelegt.

11. Verfahren nach Anspruch 10,
**dadurch gekennzeichnet,**
**dass** bei der Auswertung der digital codierten Informationen redundante und/oder nicht benötigte Daten von der Verarbeitungseinrichtung (2) vor deren Weiterleitung herausgefiltert werden.

12. Verfahren nach einem der Ansprüche 10 oder 11,
**dadurch gekennzeichnet,**
**dass** die digital codierten Informationen vor deren Weiterleitung an die Speichereinrichtung (3) komprimiert werden.

13. Verfahren nach einem der Ansprüche 10 bis 12,
**dadurch gekennzeichnet,**
**dass** die Speichereinrichtung (3) und die Verarbeitungseinrichtung (2) mittels einer Steuereinrichtung (6) derart angesteuert werden, dass während eines Sleep-Modus oder eines Power-down-Modus in das System (1) eingekoppelte Verkehrsinformationen direkt in der Speichereinrichtung (3) abgelegt werden.

14. Verfahren nach einem der Ansprüche 10 bis 13,
**dadurch gekennzeichnet,**
**dass** die programmierbar ausgebildete Auswerteeinheit (5) und/oder Verarbeitungseinrichtung (2) ein persönliches Teilnehmerprofil eines Anwenders eingestellt werden kann bzw. selbstlernend sich einstellt.

15. Verfahren nach einem der Ansprüche 10 bis 14,
**dadurch gekennzeichnet,**
**dass** von der Verarbeitungseinrichtung (2) bereitgestellte, digital codierte Informationen über eine als Datensenke fungierende Informationsquelle (10 - 13) an eine zentrale Stelle und/oder an mindestens ein weiteres System zur Verarbeitung von Verkehrsinformationen weitergeleitet wird.
